# EUROPÄISCHE PATENTSCHRIFT

(11) **EP 2 237 290 B1**
(45) Veröffentlichungstag und Bekanntmachung des Hinweises auf die Patenterteilung: **23.01.2013**
(21) Anmeldenummer: 09005026.1
(22) Anmeldetag: 04.04.2009
(51) Int. Cl.: H01F 41/02, H01F 27/30, H01F 27/06

(54) **Verfahren zur Herstellung einer Kern/Spulen-Konfiguration eines Transformators oder einer Drosselspule sowie Kern/Spulen-Konfiguration**
Method for manufacturing a core/coil configuration of a transformer or a choke coil and core/coil configuration
Procédé de fabrication d'une configuration noyau/bobine d'un transformateur ou d'une bobine de choc ainsi que configuration noyau/bobine

(43) Veröffentlichungstag der Anmeldung: 06.10.2010
(73) Patentinhaber: ABB Technology, 8050 Zürich (CH)
(72) Erfinder: Luckey, Michael, 34431 Marsberg (DE); Mönig, Wolfgang, 59929 Brilon (DE); Weber, Benjamin, 59955 Winterberg (DE); Bilek, Karel, Brisbane, QLD, 4078 (AU); Carlen Dr., Martin, 5443 Niederrohrdorf (CH); Lin, Jong-Yun, Chungchongnam-do (KR)
(74) Vertreter: Partner, Lothar

(56) Entgegenhaltungen:
- JP-A- 60 074 409
- US-A- 3 783 426
- US-A1- 2003 080 844

## Beschreibung

Die Erfindung betrifft ein Verfahren zur Herstellung einer Kern/Spulen-Konfiguration eines Transformators oder einer Drosselspule und findet insbesondere bei Transformatoren mit amorphem Kernmaterial, z. B. Trockentransformatoren mit amorphem Kernblech, Anwendung. Des Weiteren betrifft die Erfindung eine Kern/Spulen-Konfiguration.

Es ist allgemein bekannt, Transformatorsspulen gegenüber dem Transformatorkern mechanisch abzustützen. Bei Verwendung von amorphem Kern-Material ist eine feste Abstützung der Transformatorspulen gegenüber dem Transformatorkern ungünstig, weil das Kernmaterial auf mechanischen Druck durch Erhöhung der Verluste reagiert.

Aus der US-A-3 783 426 ist ein Leistungstransformator bekannt, bei welchem gemäß einem ersten Schritt eine Vielzahl flexibler, röhrenförmiger Bauteile zwischen Kern und Wicklung eingebracht wird und bei welchem gemäß einem zweiten Schritt expandierbaren Kunststoffschaum in diese röhrenförmigen Bauteile eingebracht wird, was zur Folge hat, dass sich das röhrenförmige Bauteil in seiner Formgebung an die Formgebung zwischen Kern und Wicklung anpasst, wodurch eine Abstützung zwischen Kern und Wicklung geschaffen wird.

Aus der DE 36 90 625 C2 sind ein Verfahren zum Herstellen einer Baueinheit aus einem magnetischen Kern aus amorphem Metall und einer Spulenstruktur für einen elektrischen Transformator sowie ein elektrischer Transformator bekannt. Zu der mit amorphem Kernmaterial bestehenden Problematik wird insbesondere auf Spalte 1, Zeile 30 - Spalte 2, Zeile 16 dieses Dokuments hingewiesen: "Da die Kosten elektrischer Energie weiter steigen, haben sich Verringerungen im Kernverlust als zunehmend wichtig bei dem Entwurf aller Größen elektrischer Transformatoren erwiesen. Aus diesem Grund werden amorphe Materialien als Transformatorkernmaterialien benutzt, um eine starke Verminderung der Betriebsverluste beim Transformatorkern zu erzielen.....Amorphe Metalle sind prinzipiell durch eine Abwesenheit einer sich periodisch wiederholenden Struktur auf dem Atomniveau charakterisiert, d. h. durch die Abwesenheit des Kristallgitters, das den kristallinen Metallteilen das charakteristische Gepräge gibt. Die nichtkristalline, amorphe Struktur wird durch rasches Abkühlen einer geschmolzenen Legierung geeigneter Zusammensetzung erhalten.....Aufgrund des raschen Abkühlens bildet die Legierung keinen kristallinen Zustand, sondern nimmt eine metastabile, nichtkristalline Struktur an, die repräsentativ für die flüssige Phase ist, aus der sie sich gebildet hat. Aufgrund der Abwesenheit der kristallinen Atomstruktur werden amorphe Legierungen häufig als "glasartige" Legierungen bezeichnet."

Die DE 36 90 625 C2 behandelt in diesem Zusammenhang das Hindurchführen eines Kernes durch das Fenster einer Transformatorspule: "Von besonderer Bedeutung ist die Einführungsstufe, die mit großer Sorgfalt ausgeführt werden muss, um ein permanentes Deformieren des Kernes aus seiner geglühten Konfiguration zu vermeiden, nachdem der Kern in das Spulenfenster eingeführt worden ist. D. h., wenn der Kern nicht genau in seine geglühte Gestalt zurückgeführt wird, werden während des Einführens mechanische Spannungen eingeführt. Bleiben nach dem Einführen deutliche Spannungen zurück, dann wird die Eigenschaft geringen Kernverlustes, die durch das Kernmaterial aus amorphem Metall geboten wird, nicht erreicht."

Aus der DE 36 45 282 C2 sind ein Verfahren zum Herstellen eines Transformatorkerns und ein danach erhaltener gewickelter Transformatorkern bekannt, wobei die vorstehend erläuterte Problematik in gleicher Art und Weise behandelt wird.

Der Erfindung liegt die Aufgabe zugrunde, ein Verfahren zur Herstellung einer Kern/Spulen-Konfiguration eines Transformators oder einer Drosselspule anzugeben, welches sicherstellt, dass die guten elektrischen Eigenschaften von amorphem Kernmaterial aufrechterhalten bleiben.

Des Weiteren soll eine Kern/Spulen-Konfiguration angegeben werden.

Diese Aufgabe wird hinsichtlich des Verfahrens erfindungsgemäß dadurch gelöst, dass in einem ersten Schritt zur Bildung von Vormontageeinheiten ein kompressibles Abstützmaterial in einen starren Rahmen eingedrückt wird, wobei die Seitenschenkellänge des Abstützmaterials dem definierten gewünschten Abstand zwischen Kern und Spule entspricht und die Seitenschenkellänge des Rahmens kleiner als die Seitenschenkellänge des Abstützmaterials ist, dass in einem zweiten Schritt die Vormontageeinheiten zwischen Kern und Spule eingebracht werden und dass in einem dritten Schritt der starre Rahmen vom Abstützmaterial entfernt wird, so dass Abstützungen zwischen Kern und Spule gebildet werden.

Die Aufgabe wird hinsichtlich der Kern/Spulen-Konfiguration erfindungsgemäß gelöst durch eine Kern/Spulen-Konfiguration eines Transformators oder einer Drosselspule mit einer Spule von rechteckförmigem Querschnitt und einem Kern amorphen Kernmaterials von rechteckigem Querschnitt, wobei eine Abstützung zwischen jeder Seitenfläche des Kerns und jeder Seitenfläche der Spule angeordnet ist.

Die mit der Erfindung erzielbaren Vorteile bestehen insbesondere darin, dass einerseits der gewünschte Abstand zwischen Spule und Kern exakt und spielfrei eingehalten wird und dass andererseits nur ein relativ geringer Druck auf den Kern aufgebracht wird, so dass die guten elektrischen Eigenschaften, insbesondere die geringen Kernverluste, beibehalten werden.

Vorteilhafte Ausgestaltungen der Erfindung sind in den Unteransprüchen gekennzeichnet.

Die Erfindung wird nachstehend an Hand der in der Zeichnung dargestellten Ausführungsbeispiele erläutert. Es zeigen:
- Fig. 1: einen seitlichen Schnitt durch eine Kern/Spulen-Konfiguration,
- Fig. 2: die separaten Bauteile einer Vormontageeinheit,
- Fig. 3: eine Vormontageeinheit,
- Fig. 4: einen seitlichen Schnitt durch eine mit Vormontageeinheiten bestückte Kern/Spulen-Konfiguration.

Das Wesentliche an der Erfindung ist darin zu sehen, dass zunächst in einem separaten Schritt Vormontageeinheiten hergestellt werden, dass anschließend der Kern innerhalb der Spule durch Einsatz dieser Vormontageeinheiten vorläufig fixiert wird und dass abschließend eine Wandlung der Vormontageeinheiten in dauerhaft eingebrachte Abstützungen erfolgt.

In Fig. 2 sind zunächst die separaten Bauteile einer Vormontageeinheit dargestellt. Eine Vormontageeinheit besteht aus folgenden Bauteilen:
- einem kompressiblen Abstützmaterial 4, vorzugsweise einem Vierkantprofil, mit einer Seitenschenkellänge a und
- einem starren, z. B. aus Stahl gebildeten Rahmen 5, vorzugsweise einem U-Profil, mit einer Seitenschenkellänge b, wobei gilt b < a.

In Fig. 3 ist eine Vormontageeinheit dargestellt, bei welcher das kompressible Abstützmaterial 4 in den starren Rahmen 5 eingedrückt/eingepresst ist. Bei der derart geschaffenen Vormontageeinheit 6 ergibt sich ein umlaufender Randwulst 14 des Abstützmaterials 4, welcher die Breite c aufweist, wobei gilt c ≥ a - b, wobei die Breite c dieses Randwulstes 14 natürlich primär von der Differenz a - b abhängig ist. Sekundär ergibt sich gegebenenfalls noch eine zusätzliche Komponente für die Breite c aufgrund des Zusammendrückens des Abstützmaterials 4 innerhalb des Rahmens 5.

Zur Herstellung einer Kern/Spulen-Konfiguration eines Transformators oder einer Drosselspule
1) wird in einem ersten Schritt zur Bildung der unter den Figuren 2 und 3 erwähnten Vormontageeinheiten 6 das kompressible Abstützmaterial 4 in den starren Rahmen 5 eingedrückt/eingepresst, wobei die Seitenschenkellänge a des Abstützmaterials 4 dem definierten gewünschten Abstand zwischen Kern 2 und Spule 3 eines Transformators oder einer Drosselspule entspricht,
2) werden in einem zweiten Schritt mehrere Vormontageeinheiten 6, 7, 8, 9 zwischen Kern 2 und Spule 3 eingebracht und
3) wird in einem dritten Schritt der starre Rahmen 5 vom Abstützmaterial 4 entfernt, so dass bleibende Abstützungen 10, 11, 12, 13 zwischen Kern 2 und Spule 3 gebildet werden.

In Fig. 4 ist zur Erläuterung des zweiten Schrittes ein seitlicher Schnitt durch eine mit Vormontageeinheiten bestückte Kern/Spulen-Konfiguration dargestellt. Es ist ein zentral angeordneter Kern 2, z. B. Transformatorkern, mit einem rechteckigen, vorzugsweise quadratischem Querschnitt zu erkennen, welcher aus einem amorphen Kernmaterial, z. B. geschichteten Kernblechen, aufgebaut ist. Eine Spule 3 mit rechteckförmigem Querschnitt, z. B. eine Transformatorspule, umgreift diesen Kern 2 in symmetrischer Art und Weise. Für die vorläufige Abstützung zwischen Kern 2 und Spule 3 ist zwischen jeder der vier Seitenflächen des Kerns 2 und der Spule 2 je eine Vormontageeinheit 6, 7, 8, 9 eingebracht. Durch den umlaufenden Randwulst 14 einer jeden Vormontageeinheit 6, 7, 8, 9 ergibt sich eine Vorzentrierung/Fixierung des Kerns 2 innerhalb der Spule 3.

In Fig. 1 ist zur Erläuterung der sich nach dem dritten Schritt einstellenden Anordnung ein seitlicher Schnitt durch eine Kern/Spulen-Konfiguration dargestellt. Wie zu erkennen ist, wird der Kern 2 mittels vier in symmetrischer Art und Weise zwischen den Seitenflächen des Kerns 2 und der Spule 3 angeordneter Abstützungen 10, 11, 12, 13 - jeweils dem kompressiblen Abstützmaterial 4 gemäß den Figuren 2, 3 entsprechend - dauerhaft gehalten, ohne dass dabei unzulässig hohe Druckkräfte auf den Kern 2 ausgeübt werden und ohne dass sich dabei ein Spiel zwischen Spule 3, den Abstützungen 10, 11, 12, 13 und dem Kern 2 ergeben würde.

### Bezugszeichenliste

- 1: Kern/Spulen-Konfiguration
- 2: Kern aus amorphem Kernmaterial
- 3: Spule
- 4: kompressibles Abstützmaterial (Vierkantprofil)
- 5: starrer Rahmen (U-Profil)
- 6: Vormontageeinheit
- 7: Vormontageeinheit
- 8: Vormontageeinheit
- 9: Vormontageeinheit
- 10: Abstützung
- 11: Abstützung
- 12: Abstützung
- 13: Abstützung
- 14: umlaufender Randwulst

- a: Seitenschenkellänge des Abstützmaterials 4 = definierter gewünschter Abstand zwischen Kern 2 und Spule 3
- b: Seitenschenkellänge des Rahmens 5
- c: Breite des Randwulstes 14

## Patentansprüche

1. Verfahren zur Herstellung einer Kern/Spulen-Konfiguration eines Transformators oder einer Drosselspule, **dadurch gekennzeichnet, dass** in einem ersten Schritt zur Bildung von Vormontageeinheiten (6, 7, 8, 9) ein kompressibles Abstützmaterial (4) in einen starren Rahmen (5) eingedrückt wird, wobei die Seitenschenkellänge (a) des Abstützmaterials (4) einem definierten gewünschten Abstand zwischen Kern (2) und Spule (3) entspricht und die Seitenschenkellänge (b) des Rahmens (5) kleiner als die Seitenschenkellänge des Abstützmaterials (4) ist, dass in einem zweiten Schritt die Vormontageeinheiten (6, 7, 8, 9) zwischen Kern (2) und Spule (3) eingebracht werden und dass in einem dritten Schritt der starre Rahmen (5) vom Abstützmaterial (4) entfernt wird, so dass Abstützungen (10, 11, 12, 13) zwischen Kern (2) und Spule (3) gebildet werden.

2. Verfahren nach Anspruch 1, **dadurch gekennzeichnet, dass** ein Vierkantprofil (4) als kompressibles Abstützmaterial (4) verwendet wird.

3. Verfahren nach Anspruch 1 oder 2, **dadurch gekennzeichnet, dass** ein U-Profil als starrer Rahmen (5) verwendet wird.

4. Nach einem der Ansprüche 1 - 3 hergestellte Kern/Spulen-Konfiguration eines Transformators oder einer Drosselspule mit einer Spule (3) von rechteckförmigem Querschnitt und einem Kern (2) amorphen Kernmaterials von rechteckigem Querschnitt, wobei eine Abstützung (10, 11, 12, 13) zwischen jeder Seitenfläche des Kerns (2) und jeder Seitenfläche der Spule (3) angeordnet ist.

## Claims

1. Method for manufacturing a core/coil configuration of a transformer or an inductor coil, **characterized in that**, in a first step, a compressible support material (4) is pressed into a rigid frame (5) so as to form preassembled units (6, 7, 8, 9), wherein the side limb length (a) of the support material (4) corresponds to a defined desired distance between the core (2) and the coil (3), and the side limb length (b) of the frame (5) is smaller than the side limb length of the support material (4), **in that**, in a second step, the preassembled units (6, 7, 8, 9) are introduced between the core (2) and the coil (3), and **in that**, in a third step, the rigid frame (5) is removed from the support material (4), with the result that supports (10, 11, 12, 13) are formed between the core (2) and the coil (3).

2. Method according to Claim 1, **characterized in that** a square profile (4) is used as compressible support material (4).

3. Method according to Claim 1 or 2, **characterized in that** a U-shaped profile is used as rigid frame (5).

4. Core/coil configuration, manufactured according to one of Claims 1-3, of a transformer or an inductor coil with a coil (3) having a rectangular cross section and a core (2) consisting of an amorphous core material with a rectangular cross section, wherein a support (10, 11, 12, 13) is arranged between each side face of the core (2) and each side face of the coil (3).

## Revendications

1. Procédé de fabrication d'une configuration noyau/bobine d'un transformateur ou d'une bobine de choc, **caractérisé en ce que** dans une première étape de formation d'unités de prémontage (6, 7, 8, 9), un matériau d'appui compressible (4) est enfoncé dans un cadre rigide (5), la longueur de branche latérale (a) du matériau d'appui (4) correspondant à un espacement souhaité défini entre le noyau (2) et la bobine (3) et la longueur de branche latérale (b) du cadre (5) étant inférieure à la longueur de branche latérale du matériau d'appui (4), **en ce que** dans une deuxième étape, les unités de prémontage (6, 7, 8, 9) sont introduites entre le noyau (2) et la bobine (3) et **en ce que** dans une troisième étape, le cadre rigide (5) est enlevé du matériau d'appui (4), de sorte que des appuis (10, 11, 12, 13) soient formés entre le noyau (2) et la bobine (3).

2. Procédé selon la revendication 1, **caractérisé en ce qu'**un profilé carré (4) est utilisé comme matériau d'appui compressible (4).

3. Procédé selon la revendication 1 ou 2, **caractérisé en ce qu'**un profilé en U est utilisé comme cadre rigide (5).

4. Configuration noyau/bobine d'un transformateur ou d'une bobine de choc fabriquée selon l'une quelconque des revendications 1 à 3, comprenant une bobine (3) de section transversale rectangulaire et un noyau (2) en matériau de noyau amorphe de section transversale rectangulaire, un appui (10, 11, 12, 13) étant prévu entre chaque face latérale du noyau (2) et chaque face latérale de la bobine (3).
